# FASCICULE DE BREVET EUROPEEN

(11) **EP 2 256 776 B1**
(45) Date de publication et mention de la délivrance du brevet: **25.07.2012**
(21) Numéro de dépôt: 10163164.6
(22) Date de dépôt: 18.05.2010
(51) Int. Cl.: H01H 33/90

(54) **Disjoncteur haute tension à échappement de gaz amélioré**
Hochspannungsschutzschalter mit verbessertem Gasaustritt
Improved high-voltage circuit breaker with gas release

(30) Priorité: 26.05.2009 FR 0953457
(43) Date de publication de la demande: 01.12.2010
(73) Titulaire: ALSTOM Technology Ltd, 5400 Baden (CH)
(72) Inventeur: Jourdan, Lionel, 73310 Chindrieux (FR); Reyx, Cyrille, 73420 Viviers Du Lac (FR); Fnineche, Chakib, 38380 Saint Pierre D'Allevard (FR); Jourjon, Jean-Baptiste, 73000 Chambéry (FR)
(74) Mandataire: Ilgart, Jean-Christophe

(56) Documents cités:
- EP-A1- 1 806 760
- WO-A1-01/33594
- US-A- 3 984 651

## Description

### DOMAINE TECHNIQUE ET ART ANTÉRIEUR

L'invention concerne le domaine des disjoncteurs à haute tension sous cuve ou enveloppe métallique, de type GIS (Gas Insulated Switchgear) ou de type Dead tank. Ces disjoncteurs peuvent faire partie d'un poste sous enveloppe métallique.

L'invention concerne plus particulièrement un procédé d'évacuation des gaz chauds générés par une coupure d'un tel disjoncteur et, la structure de disjoncteur associée.

Dans ce type de disjoncteurs, pour certaines valeurs de courant de court-circuit qui correspondent à un courant de défaut maximum, les gaz chauds (c'est-à-dire le plasma et les gaz d'échappement) générés peuvent favoriser les réamorçages entre les différentes pièces de coupure sous tension et les pièces connectées à la terre telle que la cuve métallique.

Dans les disjoncteurs sous cuve métallique actuellement commercialisés, différents types d'agencements d'évacuation ou échappement sont prévus.

Un premier type d'agencement, par exemple prévu sur les disjoncteurs de type japonais, tel que celui divulgué dans la demande de brevet JP2003217411, comprend un tube court implanté à la sortie de la buse soufflant des gaz chauds et qui permet également de souffler ceux-ci directement à l'intérieur de la cuve métallique. L'isolation diélectrique est obtenue en conservant de grandes distances entre la couronne d'évacuation formée avec le tube et la cuve métallique.

Un deuxième type d'agencement, par exemple prévu sur les « Dead tank » tel que publié dans la demande de brevet EP1806760, permet d'avoir un volume de gaz diélectrique présent dans la partie métallique de l'échappement suffisamment important pour absorber tous les gaz chauds générés pendant la période d'arc la plus longue du courant de court-circuit maximum. Cet agencement d'échappement comprend des ouvertures latérales sur le côté par lequel les gaz chauds s'échappent vers l'intérieur de la cuve métallique.

Le premier type visé ci-dessus enferme des volumes de gaz isolant qui sont par construction inférieurs à la quantité de gaz chauds soufflés lors d'une coupure. C'est pourquoi, il est prévu des dimensions globales de la cuve métallique plus grandes que celle du deuxième type, du fait que ces gaz chauds sont évacués d'une manière incontrôlée, et qu'en conséquence, des marges de sécurité dimensionnelles doivent être prises pour assurer la tenue diélectrique à la cuve.

La fermeture prévue dans l'agencement du deuxième type implique un volume suffisant pour conserver les gaz chauds à l'intérieur de la partie métallique de l'échappement. Aussi, la marge de sécurité dimensionnelle entre l'extérieur de l'échappement et la cuve métallique peut être réduite.

On peut citer le brevet EP 1 768 150 qui prévoit, dans son mode de réalisation de la figure 2, un mélange d'une partie des gaz chauds 11, 11a avec des gaz isolants 111, un tel mélange est de fait réalisé par division du flux de gaz chauds à la sortie de la zone 6 de soufflage des gaz. En réalité, seule la partie radiale divisée initialement 11a peut être éventuellement mélangée aux gaz isolants plus froids 111 par ailleurs poussés par l'autre partie axiale 11b des gaz chauds.

Le brevet EP 1930929 divulgue quant à lui une solution de bord dit de séparation 21 à la sortie de l'échappement des gaz 9 réalisé sous la forme d'un canal étroit 22 entre une partie du support de contact fixe 5 prolongée et une enveloppe 18 fixée à la barre conductrice 13 d'amenée de courant. La réalisation du bord 21 sous la forme d'une rainure transversale au canal 22 permet d'éviter l'effet Coanda, c'est-à-dire de décoller le flux des gaz d'échappements 9 et donc d'éviter que ceux-ci viennent adhérer à la surface convexe 20 de la sortie d'échappement et donc soient guidés vers des zones chargées diélectriquement.

Le brevet EP 1835520 divulgue quant à lui une construction particulière d'un canal annulaire 20 d'échappement par une sorte de capuchon 16 autour de l'enveloppe support 8 du contact fixe A. La construction selon ce brevet a pour but d'éviter l'amorçage à la cuve en essayant d'orienter les gaz à l'horizontal, c'est-à-dire sensiblement parallèlement aux parois de la cuve, et de favoriser leur refroidissement.

Un problème qui n'a à ce jour pas été mis en évidence est celui du risque de réamorçage par projection directe des particules métalliques ou par déplacement de particules métalliques issues de manoeuvre(s) d'ouverture du disjoncteur précédentes vers des zones sensibles, le déplacement desdites particules métalliques déjà présentes étant provoqué par l'évacuation des gaz chauds proprement dite lors d'une manoeuvre ultérieure. En effet, quel que soit l'échappement envisagé, lors de chaque manoeuvre d'ouverture il existe des frottements entre différentes pièces qui engendrent des copeaux ou particules métalliques. Ces particules métalliques créées sont projetées par les gaz d'échappement et se déposent vers le bas de la cuve métallique.

Ce problème peut être d'autant plus important que l'espace entre l'extérieur de l'échappement et la cuve métallique est réduit : dans ce cas, les particules métalliques accumulées dans le bas de la cuve sont d'autant plus proches de l'échappement et donc susceptibles d'être déplacées par l'évacuation des gaz chauds à la sortie de l'échappement, vers des zones sensibles au réamorçage telles que les cônes isolants.

On précise ici que, dans le cadre de l'invention, il faut comprendre par « cônes isolants », les éléments conformés en cônes, réalisés en matière isolante électriquement et qui ont pour fonction de fixer l'enveloppe d'échappement à la cuve métallique.

Un autre problème est que les constructions d'échappement prévues à ce jour, particulièrement en chicanes, ne sont pas nécessairement prévues pour optimiser la vitesse des gaz chauds dans l'échappement. Or, une vitesse de gaz chauds dans l'échappement trop faible a pour conséquence un risque de réamorçage entre contacts d'arc et une vitesse de gaz chauds dans l'échappement trop importante a pour conséquence un risque de réamorçage entre contacts principaux (permanents).

Le but de l'invention est donc de proposer une solution d'évacuation (échappement) des gaz chauds en chicanes dans un disjoncteur haute tension qui permette d'éviter d'une part les risques de réamorçage électrique par projection directe vers des zones sensibles ou par déplacement des particules métalliques déjà accumulées en bas de cuve métallique vers lesdites zones sensibles au réamorçage, telles que des cônes isolants, et d'autre part, les risques de réamorçages entre contacts d'arc et entre contacts principaux (permanents).

Le document WO 01/33594 décrit un dispositif selon le préambule de la revendication 1.

### EXPOSÉ DE L'INVENTION

Pour ce faire, l'invention a pour objet un disjoncteur haute tension qui s'étend selon un axe longitudinal et comprenant une cuve métallique remplie d'un gaz isolant ; une paire de contacts d'arc dont un fixe et un mobile en translation qui est solidaire d'une buse isolante pour souffler des gaz chauds générés lors de la séparation des contacts ; une enveloppe à l'intérieur de laquelle est montée le contact fixe, l'enveloppe comprenant à l'intérieur des chicanes d'échappement de gaz dont une chicane d'entrée constituée par l'enveloppe et par un tube fixe entourant le contact fixe, l'enveloppe étant fixée à la cuve métallique par un cône électriquement isolant en étant agencée à l'intérieur de la cuve métallique de sorte à communiquer avec elle par les chicanes pour évacuer les gaz chauds. Selon l'invention, on prévoit :
- des chicanes adaptées pour réaliser au moins deux changements d'orientation selon l'axe du vecteur vitesse des gaz chauds depuis leur entrée dans la chicane d'entrée ;
- un rapport de sections d'une chicane d'échappement donnée (Si) à la chicane d'échappement suivante (Si+1), située immédiatement en aval et dans la continuité de la chicane donnée, dans le sens d'échappement des gaz chauds, est tel que si :
   - Si>Si+1 alors 1 ≤ **(Si/Si+1)** ≤ 20 ;
   - Si<Si+1 alors 1 ≤ **(Si+1/Si)** ≤ 20
- le profil donné à la (aux) chicane(s) la(es) plus en aval tel que l'échappement des gaz chauds, à la sortie des chicanes, est dirigé à l'opposé de la zone de fixation entre l'enveloppe et la cuve au niveau du cône isolant.

Ainsi définie, l'invention permet en combinaison de :
- ralentir les gaz chauds afin qu'ils atteignent une vitesse à la sortie des chicanes d'échappement tout à fait satisfaisantes étant donné le volume de gaz isolant délimité entre l'enveloppe et la cuve métallique ;
- limiter les turbulences à l'intérieur des chicanes, turbulences qui peuvent causer un bouchon (vortex) réduisant voire empêchant l'évacuation des gaz chauds des chicanes et avec comme conséquence possible le réamorçage au niveau des contacts d'arc ;
- éviter l'accumulation de particules métalliques au niveau des zones les plus sensibles au réamorçage électrique que sont les cônes isolants.

En corollaire, on évite les amorçages à la cuve métallique sur la paroi interne de cette cuve car les gaz chauds soufflés ne sont pas directement évacués dans leur direction.

Avantageusement, une des chicanes, en aval de la chicane d'entrée, comprend une paroi inclinée pour dévier les gaz chauds d'échappement radialement vers l'extérieur de l'enveloppe, l'inclinaison de la paroi étant comprise dans un angle entre 5° et 80° par rapport à l'axe longitudinal. On évite ainsi le risque d'un écoulement turbulent dès l'entrée des chicanes, puisque les gaz chauds sont accélérés par ladite paroi inclinée.

Avantageusement encore, l'enveloppe comprend, à la sortie de la chicane de sortie, un surplus de matière sous la forme d'un arrondi. Grâce à la présence de cet arrondi, on améliore les caractéristiques de l'enveloppe selon l'invention : en d'autres termes, on limite le risque de claquage diélectrique à la cuve métallique.

Selon un mode de construction avantageux : l'enveloppe est constituée de deux pièces dont :
- une est constituée d'un fût cylindrique fermé, à l'une de ses extrémités, par un fond hémisphérique adapté pour ramener les gaz chauds évacués depuis la buse et entre le tube fixe et le contact fixe, vers le volume annulaire de la chicane d'entrée délimité d'une part, entre le tube fixe et le fût cylindrique et d'autre part, entre le tube fixe et un rétreint prévu, à l'autre des extrémités du fût cylindrique ;
- l'autre est constituée par un embout comprenant, à l'une de ses extrémités, une paroi cylindrique de diamètres et d'épaisseur compris entre le diamètre extérieur du rétreint et le diamètre intérieur de l'extrémité cylindrique du fût de l'enveloppe, et une paroi en forme de tronc de cône reliée à la paroi cylindrique et à laquelle est fixé intérieurement le tube. L'embout est emboîté dans le fût cylindrique, tel que la paroi cylindrique de l'embout est logée dans le volume compris entre la paroi cylindrique d'extrémité et le rétreint du fût en délimitant ainsi les deux chicanes les plus en aval, tandis qu'une chicane intermédiaire entre chicane(s) d'entrée et chicanes aval est délimitée entre la paroi en forme de tronc de cône de l'embout et le rétreint du fût. Les deux changements de vecteur vitesse des gaz chauds sont ainsi réalisés par ladite chicane intermédiaire et les deux chicanes les plus en aval.

Une application particulièrement visée par l'invention est celle selon laquelle le disjoncteur haute tension est un « GIS » ou «Dead tank ».

### BRÈVE DESCRIPTION DES DESSINS

D'autres avantages et caractéristiques ressortiront mieux à la lecture de la description détaillée faite en référence aux figures annexées dans lesquelles :
- la figure 1 est une vue schématique, en coupe longitudinale, d'un disjoncteur haute tension selon l'état de l'art, en fin de manoeuvre d'ouverture ;
- la figure 2 est une vue schématique, en coupe longitudinale, d'un disjoncteur haute tension selon un mode de réalisation avantageux de l'invention, également en fin de manoeuvre d'ouverture ;
- la figure 3 est une vue de détail partielle en perspective de la figure 2.

### EXPOSÉ DÉTAILLÉ DE MODES DE RÉALISATION PARTICULIERS

Par souci de clarté, les éléments communs aux disjoncteurs selon l'état de l'art (figure 1) et selon l'invention (figures 2 et 3) portent les mêmes références numériques.

Les termes « aval » et « amont » sont à comprendre par rapport au sens d'échappement des gaz chauds GC évacués lors d'une coupure d'arc par un disjoncteur haute tension selon l'invention. Ainsi, la chicane 74 la plus en aval est la chicane d'échappement à l'intérieur de l'enveloppe 3 qui est la dernière traversée par les gaz chauds G.C.

Sur la figure 1, on a représenté en vue de coupe longitudinale un disjoncteur 1 sous enveloppe métallique (GIS) selon l'état de l'art agencé essentiellement horizontalement et qui s'étend selon un axe longitudinal XX'. Ce disjoncteur 1 à haute tension comprend une cuve métallique 2 remplie d'un gaz isolant GI reliée électriquement à la terre. Une enveloppe 3 est agencée à l'intérieur de la cuve 2 métallique et est fixée à elle par l'intermédiaire d'un cône isolant 4. Cette enveloppe 3 est constituée de deux parties, dont une est sous la forme essentiellement d'un fût cylindrique 30 fermé par un fond hémisphérique 300 et l'autre 31 qui constitue un embout.

Plus exactement, le fût 30 fermé à l'un de ses extrémités par le fond hémisphérique 300 est cylindrique sur une grande partie de sa longueur et comprend un rétreint 301 à l'autre de ses extrémités.

Un tube 6 est fixé à l'embout 31 de sorte à s'étendre à l'intérieur du fût 30 et du rétreint 301 de l'enveloppe 3. La fixation entre le fût 30 et l'embout 31 est réalisé au moyen de pattes de fixation 60.

L'agencement relatif entre le tube 6, le fût cylindrique 30 et son rétreint 300, l'embout 31 de l'enveloppe 3 délimite un volume avec des chicanes d'échappement 7 qui constituent la voie d'évacuation ou d'échappement des gaz chauds selon l'état de l'art.

Le disjoncteur 1 comprend également une paire de contacts d'arc dont seul le contact fixe 50 est représenté et est fixé à l'enveloppe 3. L'autre contact mobile en translation selon l'axe XX' est solidaire d'une buse isolante 51 prévue pour souffler des gaz chauds générés lors de la séparation des contacts.

Usuellement, les gaz chauds qui résultent d'une coupure d'arc au cours de laquelle une manoeuvre d'ouverture des contacts d'arc est réalisée, suivent le parcours schématisé en traits pleins (G.C) en figure 1 : ces gaz traversent donc le tube 6 (de la gauche vers la droite sur la figure 1) puis changent de sens au contact du fond hémisphérique 300 en passant à travers le volume du fût cylindrique 30 et atteignent alors la chicane d'entrée 70 ou autrement dit le volume annulaire entre tube 6 et fût cylindrique 30 et retreint 300. Les gaz chauds GC suivent alors le parcourt délimité par les chicanes 7 en aval de la chicane d'entrée 7.

Selon l'état de l'art et comme représenté en figure 1, les gaz chauds GC qui débouchent à la sortie 71 des chicanes d'échappement 7 contiennent nécessairement des particules métalliques qui viennent donc se déposer sur le bas 20 de la cuve 2.

Or, il subsiste les risques soit de projeter directement lors d'une manoeuvre d'ouverture donnée les particules métalliques vers les zones sensibles au réamorçage électrique soit de déplacer, lors de manoeuvres d'ouverture ultérieures, les particules métalliques déjà présentes en bas 20 de cuve 2 vers lesdites zones sensibles.

Telles que représentées en figure 1, les zones les plus sensibles au réamorçage électrique sont celles situées Z entre le cône isolant 4, qui permet la fixation entre l'enveloppe 3 et la cuve métallique 2, et le bas 20 de cuve métallique 2.

Ainsi, comme représenté en figure 1, les gaz chauds (GC) par le profil des chicanes 7 selon l'état de l'art sont évacués selon une direction dirigées vers le cône isolant 4, c'est-à-dire potentiellement vers la zone sensible au réamorçage Z.

En outre, il subsiste toujours le risque que la vitesse des gaz chauds dans les chicanes 7 selon l'état de l'art ne soit pas optimale. Ainsi, il y a des risques que ces gaz chauds soient trop ralentis avec comme conséquence néfaste un réamorçage entre contacts d'arc ou que ces gaz chauds ne soient pas assez ralentis avec comme conséquence néfaste un réamorçage entre contacts permanents.

Pour éviter à la fois les risques de :
- projection directe ou déplacement des particules métalliques issues des coupures d'arc vers les zones sensibles Z au réamorçage électrique, telles que les cônes isolants 4 ;
- vitesse non optimale de gaz chauds dans l'échappement en chicanes avec comme conséquence le réamorçage possible entre contacts d'arc et/ou entre en contacts permanents, les inventeurs ont alors défini des chicanes d'échappement 7 selon l'invention telles que représentées en figures 2 et 3.

Dans le mode de réalisation illustré aux figures 2 et 3, l'enveloppe (3) est constituée de deux pièces 30, 31.

Une de ces pièces est constituée d'un fût cylindrique 30 fermé, à l'une de ses extrémités 30a, par un fond hémisphérique 300 adapté pour ramener les gaz chauds évacués depuis la buse de soufflage 51 et entre le tube fixe 6 et le contact fixe 50, vers le volume annulaire des chicanes d'entrée 70, 71. Plus exactement, le volume annulaire délimité entre le tube fixe 6 et le fût cylindrique 30 définit une première chicane d'entrée 70 des gaz chauds ramenés depuis le fond hémisphérique 300. Le volume annulaire délimité entre le tube fixe 6 et un rétreint 301 prévu à l'extrémité 30b du fût opposée au fond 300 définit une deuxième chicane d'entrée 71.

L'autre des pièces de l'enveloppe 30 est constituée par un embout 31. Cet embout 31 comprend, à l'une de ses extrémités, une paroi cylindrique 310 de diamètres et d'épaisseur compris entre le diamètre extérieur du rétreint 301 et le diamètre intérieur de l'extrémité cylindrique 30b du fût 30 de l'enveloppe 3, et une paroi en forme de tronc de cône 311 reliée à la paroi cylindrique 310 et à laquelle est fixé intérieurement le tube 6.

Les chicanes d'échappement 72, 73, 74 dans la continuité de la deuxième chicane d'entrée 71 sont ainsi réalisées par emboîtement de l'embout 31 dans le fût cylindrique 30. L'emboîtement est tel que la paroi cylindrique 310 de l'embout 31 est logée dans le volume compris entre la paroi cylindrique d'extrémité 30b et le rétreint 301 du fût en délimitant les deux chicanes 73, 74 les plus en aval. Une chicane intermédiaire 72 entre la deuxième chicane d'entrée 71 est délimitée entre la paroi en forme de tronc de cône 311 de l'embout 31 et le rétreint 301 du fût 30. Les deux changements de vecteur vitesse des gaz chauds GC sont en conséquence réalisés par ladite chicane intermédiaire 72 et les deux chicanes les plus en aval 73, 74.

Comme représenté à la figure 3 :
- la section de passage des gaz chauds dans la deuxième chicane d'entrée 71 est définie par S1 ;
- la section de passage des gaz chauds dans la chicane 73 avant la chicane de sortie 74 est définie par S2 ;
- la section de passage des gaz chauds dans la chicane 74 de sortie, ou autrement dit la plus en aval, est définie par S3 ;
- la section de passage des gaz chauds à la jonction entre la chicane intermédiaire 72 et la chicane 73 avant la chicane de sortie 74 est définie par S4 ;
- la section de passage des gaz chauds à la jonction entre les deux chicanes les plus en aval 73, 74 est définie par S5.

Dans le mode de réalisation illustré, on a déterminé les gammes de rapports de section suivants : $0 < S ⁢ 4 / S ⁢ 1 \leq 3$ $0 < S ⁢ 4 / S ⁢ 2 \leq 3$ $0 < S ⁢ 5 / S ⁢ 2 \leq 3$ $0 < S ⁢ 5 / S ⁢ 3 \leq 3$

Avec de tels rapports, on limite ainsi les turbulences qui peuvent causer un bouchon (vortex) empêchant les gaz chauds de s'échapper des chicanes 7.

Comme représenté, les parois 3010 et 3110 respectivement du fût 30 et de l'embout 31 à la jonction des chicanes 7 ont un profil incurvé avec un rayon de courbure adapté pour limiter les pertes de charge et donc favoriser l'écoulement des gaz.

La paroi inclinée sous forme de tronc de cône 311 délimitant une partie de la chicane intermédiaire est inclinée d'un angle α compris entre 5 et 80° par rapport à l'axe longitudinal XX'.

Grâce à l'invention définie, on obtient un échappement efficace des gaz chauds dans un disjoncteur haute tension en évitant les risques de réamorçage au niveau des zones sensibles, telles que les cônes isolants 4 au niveau des contacts d'arc ou au niveau des contacts permanents.

Tel que représenté en figure 2, les particules métalliques produites lors d'une coupure d'arc échappement selon l'invention sont accumulées dans une zone éloignée du cône 4.

## Revendications

1. Disjoncteur (1) haute tension qui s'étend selon un axe longitudinal (XX') et comprenant une cuve métallique (2) remplie d'un gaz isolant (GI) ; une paire de contacts (5) d'arc dont un. (50) fixe et un mobile en translation qui est solidaire d'une buse isolante (51) pour souffler des gaz chauds générés lors de la séparation des contacts ; une enveloppe (3) à l'intérieur de laquelle est montée le contact fixe (50), **caractérisé en ce que** :
- l'enveloppe comprend à l'intérieur des chicanes (7) d'échappement de gaz dont une chicane d'entrée (70) constituée par l'enveloppe et par un tube fixe (6) entourant le contact fixe (50), l'enveloppe étant fixée à la cuve métallique par un cône électriquement isolant (4) en étant agencée à l'intérieur de la cuve métallique de sorte à communiquer avec elle par les chicanes pour évacuer les gaz chauds (GC),
- les chicanes (7) sont adaptées pour réaliser au moins deux changements d'orientation selon l'axe (XX') du vecteur vitesse des gaz chauds depuis leur entrée dans la chicane d'entrée (70);
- le rapport de sections d'une chicane d'échappement (7) donnée (Si) à la chicane d'échappement suivante (Si+1), située immédiatement en aval et dans la continuité de la chicane donnée, dans le sens d'échappement des gaz chauds, est tel que si :
• Si>Si+1 alors 1 ≤ (Si/Si+1) ≤ 20 ;
• Si<Si+1 alors 1 ≤ (Si+1/Si) ≤ 20
- le profil donné à la (aux) chicane(s) la(es) plus en aval (73, 74) est tel que l'échappement des gaz chauds (GC), à la sortie des chicanes, est dirigé à l'opposé de la zone de fixation entre l'enveloppe (3) et la cuve (2) au niveau du cône isolant.

2. Disjoncteur (1) haute tension selon la revendication 1, dans lequel une des chicanes en aval de la chicane d'entrée (70), comprend une paroi inclinée (310) pour dévier les gaz chauds d'échappement radialement vers l'extérieur de l'enveloppe (3), l'inclinaison de la paroi (311) étant comprise dans un angle α entre 5° et 80° par rapport à l'axe longitudinal (XX').

3. Disjoncteur (1) haute tension selon la revendication 1 ou 2, dans lequel l'enveloppe (3) comprend, à la sortie de la chicane de sortie (74), un surplus de matière sous la forme d'un arrondi (302).

4. Disjoncteur (1) haute tension selon l'une des revendications précédentes, dans lequel l'enveloppe (3) est constituée de deux pièces dont :
- une est constituée d'un fût cylindrique (30) fermé, à l'une de ses extrémités (30a), par un fond hémisphérique (300) adapté pour ramener les gaz chauds évacués depuis la buse et entre le tube fixe (6) et le contact fixe (50), vers le volume annulaire de la chicane d'entrée délimité d'une part entre le tube fixe (6) et le fût cylindrique (30) et d'autre part entre le tube fixe (6) et un rétreint (301) prévu, à l'autre des extrémités (30b) du fût cylindrique ;
- l'autre est constituée par un embout (31) comprenant, à l'une de ses extrémités, une paroi cylindrique (310) de diamètres et d'épaisseur compris entre le diamètre extérieur du rétreint (301) et le diamètre intérieur de l'extrémité cylindrique (30b) du fût de l'enveloppe, et une paroi en forme de tronc de cône (311) reliée à la paroi cylindrique (310) et à laquelle est fixé intérieurement le tube (6),
dans lequel l'embout (31) est emboîté dans le fût cylindrique (30), tel que la paroi cylindrique (310) de l'embout (31) est logée dans le volume compris entre la paroi cylindrique d'extrémité (30b) et le rétreint (301) du fût (30) en délimitant ainsi les deux chicanes (73, 74) les plus en aval, tandis qu'une chicane intermédiaire (72) entre chicane(s) d'entrée (71) et chicanes aval (73, 74) est délimitée entre la paroi en forme de tronc de cône (311) de l'embout (31) et le rétreint (301) du fût (30), les deux changements de vecteur vitesse des gaz chauds (GC) étant réalisés par ladite chicane intermédiaire (72) et les deux chicanes les plus en aval (73, 74).

5. Disjoncteur de type G.I.S ou Dead tank selon l'une quelconque des revendications précédentes.

## Claims

1. A high-voltage circuit-breaker (1) that extends along a longitudinal axis (XX') and that comprises: a metal tank (2) filled with an insulating gas (IG); a pair of arcing contacts (5), namely a stationary arcing contact (50) and a moving arcing contact that is mounted to move in translation and that is secured to an insulating nozzle (51) for blowing hot gases generated on separation of the contacts; a casing (3) inside which the stationary contact (50) is mounted, **characterized in that**:
- the casing being provided internally with gas exhaust baffles (7) including an inlet baffle (70) constituted by the casing and by a stationary tube (6) surrounding the stationary contact (50), the casing being fastened to the metal tank via an electrically insulating cone (4) while being arranged inside the metal tank so as to communicate therewith via the baffles for removing the hot gases (HG);
- the baffles (7) are adapted to cause the hot gases to change direction at least twice along the axis (XX') of the speed vector from entering the inlet baffle (70);
- the ratio of flow section (Sᵢ) of a given exhaust baffle (7) to the flow section (Sᵢ₊₁) of the next exhaust baffle situated immediately downstream from and following continuously on from the given baffle, in the hot gas exhaust direction, is such that if:
Sᵢ > Sᵢ₊₁ then 1 ≤ (Sᵢ/Sᵢ₊₁) < 20; and if
Sᵢ > Sᵢ₊₁ then 1 ≤ (Sᵢ₊₁/Sᵢ) ≤ 20;
the profile given to the farthest-downstream baffle(s) (73, 74) is such that the hot gas exhaust (HG) at the outlet of the baffles is directed away from the fastening zone between the casing (3) and the tank (2) at the insulating cone.

2. A high-voltage circuit-breaker (1) according to claim 1, wherein one of the baffles downstream from the inlet baffle (70) has an inclined wall (310) for deflecting the exhaust hot gases radially towards the outside of the casing (3), the inclination of the wall (311) being at an angle α lying in the range 5° relative to the longitudinal axis (XX') to 80° relative thereto.

3. A high-voltage circuit-breaker (1) according to claim 1 or claim 2, wherein, at the outlet of the outlet baffle (74), the casing (3) has surplus material in the form of a rounded portion (302).

4. A high-voltage circuit-breaker (1) according to any preceding claim, wherein the casing (3) is made up of two parts, namely:
• a part that is constituted by a cylindrical drum (30) that is closed at one of its ends (30a) by a hemispherical end-wall (300) adapted to bring the hot gases removed from the nozzle and between the stationary tube (6) and the stationary contact (50), back towards the annular volume of the inlet baffle, which annular volume is defined firstly between the stationary tube (6) and the cylindrical drum (30) and secondly between the stationary tube (6) and a neck segment (301) provided at the other of the ends (30b) of the cylindrical drum; and
• another part that is constituted by an end-piece (31) that, at one of its ends, has a cylindrical wall (310) of diameters and of thickness lying between the outside diameter of the neck segment (301) and the inside diameter of the cylindrical end (30b) of the drum of the casing, and a frustoconical wall (311) connected to the cylindrical wall (310) and to which the tube (6) is fastened internally;
wherein the end-piece (31) is fitted into the cylindrical drum (30) such that the cylindrical wall (31-0) of the end-piece (31) is received inside the volume lying between the end cylindrical wall (30b) and the neck segment (301) of the drum (30), thereby defining the two farthest-downstream baffles (73, 74), while an intermediate baffle (72) between inlet baffle(s) (71) and downstream baffles (73, 74) is defined between the frustoconical wall (311) of the end-piece (31) and the neck segment (301) of the drum (30), the two changes in speed vector of the hot gases (HG) being achieved by said intermediate baffle (72) and by the two farthest-downstream baffles (73, 74).

5. A circuit-breaker of the GIS type or of the dead-tank type according to any preceding claim.

## Patentansprüche

1. Hochspannungsschalter (1), der sich entlang einer Längsachse (XX') erstreckt und umfasst:
einen metallischen Behälter (2) der mit einem isolierenden Gas (GI) gefüllt ist,
ein Paar von Bogenkontakten (5), wovon ein fester (50) und ein translationsbeweglicher, der mit einer isolierenden Düse (51) zum Wegblasen von heißen Gasen verbunden ist, die während der Trennung der Kontakte erzeugt werden; und eine Umhüllung (3), in deren Inneren der feste Kontakt (50) montiert ist,
**dadurch gekennzeichnet, dass**
- die Umhüllung im Inneren Gasauslass-Schikanen (7) umfasst, wovon eine Eintritts-Schikane (70), die gebildet wird durch die Umhüllung und durch ein festes Rohr (6), welches den festen Kontakt (50) umgibt, wobei die Umhüllung an dem metallischen Behälter mittels eines elektrisch isolierenden Kegels (4) befestigt ist, wobei sie im Inneren des metallischen Behälters derart angeordnet ist, dass sie mit ihm mittels der Schikanen in Verbindung steht, um die heißen Gase (GC) auszulassen, **dadurch gekennzeichnet**,
- die Schikanen (7) dazu ausgelegt sind, wenigstens zwei Änderungen der Orientierung des Geschwindigkeitsvektors der heißen Gase entlang der Achse (XX') nach ihrem Eintritt in die Eintritts-Schikane (70) zu realisieren;
- das Verhältnis der Querschnitte einer gegebenen Auslass-Schikane (7) (Si) zu der folgenden Austass-Schikane (Si+1), die unmittelbar stromabwärts und in kontinuierlicher Fortsetzung der gegebenen Schikanen in der Auslassrichtung der heißen Gase angeordnet ist, derart ist, dass falls:
- Si>Si+1 dann 1 ≤ (Si/Si+1) ≤ 20;
- Si<Si+1 dann 1 ≤ (Si+1/Si) ≤ 20
- das Profil, welches der (den) am weitesten stromabwärtigen Schikane(n) (73, 74) gegeben ist, derart ist, dass der Auslass der heißen Gase (GC) am Ausgang der Schikanen entgegen der Befestigungszone zwischen der Umhüllung (3) und dem Behälter (2) im Bereich des isolierenden Kegels gerichtet ist.

2. Hochspannungsschalter (1) nach Anspruch 1, bei dem eine der Schikanen stromabwärts der Eintrittsschikane (70) eine geneigte Wand (310) umfasst, um die heißen Auslassgase radial zum Äußeren der Umhüllung (3) hin anzulenken, wobei die Meinung der Wand (311) in einem Winkel α zwischen 5° und 80° bezüglich der Längsachse (XX') enthalten ist.

3. Hochspannungsschalter (1) nach Anspruch 1 oder 2, bei dem die Umhüllung (3) am Ausgang der Ausgangsschikane (74) einen Materialüberschuss in Form einer Rundung (302) umfasst.

4. Hochspannungsschalter (1) nach einem der vorhergehenden Ansprüche, bei dem die Umhüllung (3) aus zwei Teilen gebildet ist, von denen:
- eines durch eine zylindrische Hülse (30) gebildet ist, die an einem ihrer Enden (30a) durch einen halbkugelförmigen Boden (300) geschlossen ist, der dazu ausgelegt ist, die heißen Gase, die aus der Düse und zwischen dem festen Rohr (6) und dem festen Kontakt (50) zu dem ringförmigen Volumen der Eingangs-Schikane ausgelassen werden, das einerseits zwischen dem festen Rohr (6) und der zylindrischen Hülse (30) und andererseits zwischen dem festen Rohr (6) und einer vorgesehenen Einschnürung (301) begrenzt ist, zu dem anderen der Enden (30b) der zylindrischen Hülse zu bringen;
- das andere durch ein Ansatzstück (31) gebildet ist, welches an einem seiner Enden eine zylindrische Wand (310) umfasst, deren Durchmesser und Dicke zwischen dem Außendurchmesser der Einschnürung (301) und dem Innendurchmesser des zylindrischen Endes (30b) der Hülse der Umhüllung enthalten sind, sowie eine Wand in Form eines Kegelstumpfs (311), die mit der zylindrischen Wand (310) verbunden ist, und an der das Rohr (6) innen befestigt ist,
wobei das Ansatzstück (31) in die zylindrische Hülse (30) derart eingesetzt ist, dass die zylindrische Wand (310) des Ansatzstücks (31) in dem Volumen aufgenommen ist, das zwischen der zylindrischen Endwand (30b) und der Einschnürung (301) der Hülse (30) enthalten ist, wodurch somit die zwei stromabwärtigsten Schikanen (73, 74) begrenzt werden, wohingegen eine Zwischenschikane (72) zwischen Eintrittsschikane(n) (71) und stromabwärtigen Schikanen (73, 74) zwischen der kegelstumpfförmigen Wand (311) des Ansatzstücks (31) und der Einschnürung (301) der Hülse (30) begrenzt ist, wobei die zwei Änderungen des Geschwindigkeitsvektors der heißen Gase (GC) durch die Zwischenschikane (72) und die zwei stromabwärtigsten Schikanen (73, 74) realisiert werden.

5. Schalter vom Typ G.I.S. oder Dead tank nach einem der vorhergehenden Ansprüche.
